# EUROPÄISCHE PATENTSCHRIFT

(11) **EP 1 763 401 B1**
(45) Veröffentlichungstag und Bekanntmachung des Hinweises auf die Patenterteilung: **27.07.2011**
(21) Anmeldenummer: 06753752.2
(22) Anmeldetag: 19.05.2006
(51) Int. Cl.: B02C 15/04

(54) **VORRICHTUNG UND VERFAHREN ZUM TROCKNEN UND DESAGGLOMERIEREN**
DEVICE AND METHOD FOR DRYING AND DEAGGLOMERATING
DISPOSITIF ET PROCEDE S'UTILISANT A DES FINS DE SECHAGE OU DE DESAGGLOMERATION

(30) Priorität: 08.06.2005 DE 102005026425
(43) Veröffentlichungstag der Anmeldung: 21.03.2007
(73) Patentinhaber: Polysius AG, 59269 Beckum (DE)
(72) Erfinder: HALBLEIB, Andreas, 59269 Beckum (DE); MENZEL, Karl, 59320 Ennigerloh (DE); GUERRERO PALMA, Pedro, 59510 Lippborg (DE)
(74) Vertreter: Tetzner, Michael
(86) Internationale Anmeldenummer: PCT/EP2006/004785
(87) Internationale Veröffentlichungsnummer: WO 2006/131198

(56) Entgegenhaltungen:
- EP-A- 0 842 702
- DD-B- 205 079
- DE-A1- 19 535 613
- US-A- 3 556 419
- US-A- 4 489 895
- PATENT ABSTRACTS OF JAPAN Bd. 015, Nr. 332 (C-0861), 23. August 1991 (1991-08-23) -& JP 03 127637 A (BABCOCK HITACHI KK), 30. Mai 1991 (1991-05-30)

## Beschreibung

Die Erfindung betrifft ein Verfahren zum Trocknen und Desagglomerieren von feuchtem Aufgabematerialf sowie ein Verfahren zum Umbauen einer Vorrichtung zum Trocknen und Desagglomerieren in eine Mahltrocknungsvorrichtung.

Die JP-A-03127637 offenbart eine Rollenmühle mit Mahlrollen und Mitteln zum Ablösen und Aufbrechen des sich auf dem Teller ausbildenden Mahlbettes. Weiterhin ist aus der DE-A1-195 35 613 eine Rollenmühle bekannt, wobei ein oder mehrere Einheiten, bestehend aus Mahl- Vorverdichter- und Desagglomerationswalzen, vorgesehen sind.

Bei der Verarbeitung von Rohmaterialien in der Zementindustrie werden noch häufig Nassverfahren eingesetzt. Hierbei wird das Rohmaterial nass vermahlen und als Schlamm auf lange Öfen aufgegeben. Eine andere Lösung sieht vor, das Nassmaterial durch Filterpressen vorzutrocknen und auf Schlägermühlen aufzugeben und dann in einem zwei- oder dreistufigen Wärmetauscher weiterzuverarbeiten. Eine weitere Möglichkeit besteht darin, den Schlamm direkt in eine Schlägermühle einzuspritzen. Die Energie wird hierbei in einem ein- oder zweistufigen Wärmetauscher erzeugt, um das Wasser auszutreiben.

Der Erfindung liegt nun die Aufgabe zugrunde, einen anderen Weg aufzuzeigen.

Erfindungsgemäß wird diese Aufgabe durch die Merkmale des Anspruchs 1 gelöst.

Beim erfindungsgemäßen Verfahren zum Trocknen und Desagglomerieren wird ein Aufgabematerial mit einer Feuchtigkeit von 15 bis 50% verarbeitet, das zu wenigstens 70% eine Korngröße von weniger als 200 µm aufweist und unter Einwirkung wenigstens einer auf einem angetriebenen Teller abrollenden Rolle geknetet, gemischt und aufgeschlossen und mittels zugeführtem Heißgas getrocknet wird, wobei das sich auf dem Teller ausbildende Materialbett abgelöst und aufgebrochen wird.

Das Verfahren zum Trocknen und Desagglomerieren zeichnet sich durch eine sehr effiziente Behandlung des Gutes aus.

Weitere Ausgestaltungen der Erfindung sind Gegenstand der Unteransprüche.

Die für das obige Verfahren zum Trocknen und Desagglomerieren erforderliche Vorrichtung besteht im wesentlichen aus einem angetriebenen Teller, wenigstens einer Rolleneinheit mit einer auf dem Teller abrollenden Rolle zum Kneten, Mischen und Aufschließen eines Aufgabematerials, Mitteln zum Zuführen von Heißgas zum Trocknen des Aufgabematerials und Mitteln zum Ablösen und Aufbrechen des sich auf dem Teller ausbildenden Materialbettes.

Die Vorrichtung weist vorzugsweise eine gestufte Luftzufuhr auf, indem erste Mittel zum Zuführen von Heißgas im Bereich des Mahltellers und zweite Mittel zum Zuführen von Heißgas in einem Bereich oberhalb der mindestens einen Rolle vorgesehen sind.

Mit dieser Vorrichtung wird ein Aufgabematerial mit einer Feuchte von 15 bis 50 % problemlos verarbeitet. Das Aufgabematerial weist dabei zu 70 % eine Korngröße von weniger als 200 µm auf. Ggf. ist es von Vorteil, wenn bereits fertig getrocknetes Aufgabematerial zur Mischung mit dem noch feuchten Aufgabematerial auf dem Mahlteller zurückgeführt wird.

Neben der effizienten Arbeitsweise mit feuchtem Aufgabematerial hat die oben beschriebene Vorrichtung den weiteren Vorteil, dass sie bei einer entsprechenden Ausgestaltung zu einem späteren Zeitpunkt auf einfache Art und Weise in eine Mahltrocknungsvorrichtung umgebaut werden kann. Für diesen Zweck ist insbesondere vorgesehen, dass die Rolle für einen späteren Umbau der Vorrichtung bereits als Mahlrolle ausgebildet ist. Auch der Teller kann bereits als Mahlteller ausgestaltet sein. Gemäß einer weiteren Ausgestaltung ist ferner ein Fundament für die Vorrichtung zum Trocknen und Desagglomerieren vorgesehen, das derart ausgelegt ist, dass es für einen späteren Umbau der Vorrichtung in eine Mahltrocknungsvorrichtung verwendet werden kann.

Beim erfindungsgemäßen Verfahren zum Betreiben und Umbauen einer Vorrichtung zum Trocknen und Desagglomerieren mit einem angetriebenen Teller, wenigstens einer Rolleneinheit mit einer auf dem Teller abrollenden Rolle zum Kneten, Mischen und Aufschließen eines Aufgabematerials, Mitteln zum Zuführen von Heißgas zum Trockenen des Aufgabematerials und Mittel zum Ablösen und Aufbrechen des sich auf dem Teller ausbildenden Materialbettes, wird die Vorrichtung zunächst nach dem oben beschriebenen Verfahren betrieben und dann in eine Mahltrocknungsvorrichtung umgebaut, wobei die Rolle (2a) mit einer Andrückvorrichtung versehen und die Mittel zum Ablösen und Aufbrechen des sich auf dem Teller ausbildenden Materialbettes entfernt werden

Gegebenenfalls werden weitere Rolleneinheiten mit Andrückvorrichtungen vorgesehen. Weiterhin kann es erforderlich sein, dass die Antriebsvorrichtung für den Teller und die Luftzufuhr an die Verhältnisse bei einer Mahltrocknungsvorrichtung angepasst werden.

Weitere Vorteile und Ausgestaltungen der Erfindung werden im folgenden anhand der Beschreibung einiger Ausführungsbeispiele näher erläutert.

In der Zeichnung zeigen
- Fig. 1a und 1b: eine schematische Seitenansicht und Aufsicht einer Vorrichtung zum Trocknen und Desagglomerieren gemäß einem ersten Ausführungsbeispiel,
- Fig. 2a und 2b: eine schematische Seitenansicht und Aufsicht einer Vorrichtung zum Trocknen und Desagglomerieren gemäß einem zweiten Ausführungsbeispiel,
- Fig. 3a und 3b: eine schematische Seitenansicht und Aufsicht einer Vorrichtung zum Trocknen und Desagglomerieren gemäß einem dritten Ausführungsbeispiel,
- Fig.4: eine schematische Seitenansicht einer Vorrichtung zum Trocknen und Desagglomerieren gemäß einem vierten Ausführungsbeispiel,
- Fig. 5: eine schematische Seitenansicht einer Vorrichtung zum Trocknen und Desagglomerieren gemäß einem fünften Ausführungsbeispiel,
- Fig. 6 und 7: schematische Seitenansichten zweier Ausführungsbeispiele zum Zuführen des Aufgabematerials,
- Fig. 8: eine schematische Ansicht einer Vorrichtung zum Trocknen und Desagglomerieren mit einem Sichter,
- Fig. 9a: eine schematische Seitenansicht einer Vorrichtung zum Trocknen und Desagglomerieren vor dem Umbau in eine Mahltrocknungsvorrichtung,
- Fig. 9b: eine schematische Seitenansicht einer Mahltrocknungsvorrichtung, die durch Umbau der Vorrichtung gemäß Fig. 9a entstanden ist,
- Fig. 10: eine schematische Seitenansicht einer Mahltrocknungsvorrichtung, die durch einen Umbau der Vorrichtung gemäß Fig. 8 gebildet worden ist.

In den Fig. 1a und 1b ist eine Vorrichtung zum Trocknen und Desagglomerieren dargestellt, die im wesentlichen einen antreibbaren Teller 1, eine Rolleneinheit 2 mit wenigstens einer auf dem Teller abrollenden Rolle 2a zum Kneten, Mischen und Aufschließen eines Aufgabematerials, sowie Mittel 3 zum Zuführen von Heißgas 4 zum Trocknen des Aufgabematerials aufweist.

Weiterhin sind Mittel 5 zum Ablösen und Aufbrechen des sich auf dem Teller 1 ausbildenden Materialbetts vorgesehen. Diese Mittel 5 werden im Ausführungsbeispiel gemäß Fig. 1a und 1b durch eine Hammerrolle 5a gebildet, die ggf. gegenläufig angetrieben wird.

Der Teller 1 stützt sich auf einem Fundament 7 ab und weist eine nicht näher dargestellte Antriebsvorrichtung auf, durch die sich der Teller um seine vertikale Längsachse 1 a antreiben lässt. Die Rolleneinheit 2 stützt sich auf ein Fundament 8 ab und die Mittel 5 sind auf einem Fundament 9 gehaltert. Die Rolle 2a und die Mittel 5 zum Ablösen und Aufbrechen des sich auf dem Teller ausbildenden Materialbettes sind zweckmäßigerweise diagonal gegenüberliegend angeordnet, wie das aus Fig. 1b ersichtlich ist. Im Rahmen der Erfindung können aber auch weitere Rollen und/oder Mittel zum Ablösen und Aufbrechen des sich auf dem Teller ausbildenden Materialbettes vorgesehen werden.

Im zweiten Ausführungsbeispiel gemäß Fig. 2a und 2b werden die Mittel 5 zum Ablösen und Aufbrechen des sich auf dem Teller ausbildenden Materialbettes durch eine Zähnerolle 5b gebildet. Eine weitere Variante ist in den Fig. 3a und 3b gezeigt, bei der die Mittel durch einen Pflug 5c gebildet werden, der direkt am Gehäuse 10 der Vorrichtung befestigt sein kann.

Im Ausführungsbeispiel gemäß Fig. 4 werden die Mittel 5 durch einen Pflug 5c gebildet, der nicht am Gehäuse 10, sondern auf dem Fundament 9 befestigt ist. Statt eines Pfluges könnte beispielsweise auch ein Rechen 5d gemäß Fig. 5 in Betracht kommen.

Gemäß Fig. 6 kann das Aufgabematerial beispielsweise über eine Zuführung 11 unmittelbar auf den Teller 1, etwa im Bereich des Zentrums, aufgegeben werden. Eine andere oder auch zusätzliche Aufgabestelle 12 kann im oberen Bereich des Gehäuses 10 vorgesehen werden.

Weiterhin kann eine gestufte Luftzufuhr vorgesehen werden, indem erste Mittel 3a zum Zuführen von Heißgas 4 im Bereich des Mahltellers 1 und zweite Mittel 3b zum Zufuhren von Heißgas in einem Bereich oberhalb der mindestens einen Rolle 2a vorgesehen sind. Die Temperatur des Heißgases im Bereich des Mahltellers beträgt weniger als 650°C, vorzugsweise etwa 450 bis 550°C. Die obere Luftzufuhr kann mit Temperaturen von wenigstens 400°C, vorzugsweise im Bereich von 600 bis 900°C arbeiten.

Fig. 7 zeigt eine Variante, bei der das Aufgabematerial auf einen oberhalb des Mahltellers 1 angeordneten Streuteller 13 aufgegeben wird. Zweckmäßigerweise wird in diesem Bereich gleichzeitig auch Heißluft 4' zugegeben. Das Aufgabematerial wird dann über den Streuteller 13 gegen die eintretende Luft geschleudert und das feine getrocknete Material wird mit dem Gasstrom nach oben getragen und das grobe Material fällt von dort nach unten auf den Mahlteller und wird von der Rolle 2a erfasst.

Die in Fig. 8 veranschaulichte Vorrichtung zum Trocknen und Desagglomerieren weist einen im oberen Bereich des Gehäuses 10 ausgebildeten Sichter 14 auf. Das über die Mittel 11 zugeführte Aufgabematerial gelangt unter die Rolle 2a und wird dadurch geknetet, gemischt und aufgeschlossen. Das über den Rand des Tellers 1 nach außen fallende Material wird von dem von unten nach oben strömenden Heißgas 4 erfasst, wobei das Material nach oben getragen und getrocknet wird. Schwerere Partikel fallen gleich wieder zurück auf den Mahlteller, während das andere Material in den oben angeordneten Sichter 14 gelangt.

Der Sichter, der als statischer oder dynamischer Sichter ausgebildet ist, trennt das Gut in Feingut, welches mit dem Gasstrom nach oben herausgeführt wird und grobes Gut, welches über eine Leitung 15 zurück auf den Teller 1 geführt wird. Das Feingut gelangt zusammen mit dem Gasstrom in einen Abscheider 16, der das Gas vom Feingut trennt. Das Heißgas 4 wird nach oben abgefiihrt, während das Fertiggut über eine Leitung 17 abgeleitet werden kann. Dabei besteht die Möglichkeit, einen Teil des Fertiggutes über eine Leitung 18 zurück auf den Teller 1 zu führen, um dadurch die Feuchtigkeit des sich auf dem Teller befindlichen Materials einstellen zu können. Mit der oben beschriebenen Vorrichtung ist es möglich, relativ feuchtes Aufgabematerial, welches beispielsweise eine Feuchtigkeit von 15 bis 50 % aufweist, zu trocknen und zu desagglomerieren.

Das Aufgabematerial besteht zu 70 bis 100 % aus einer Korngröße von weniger als 200 µm. Die Rolle 2a muss daher im wesentlichen keine Mahlarbeit ausführen. Es ist daher auch keine Anpressvorrichtung erforderlich, da das Eigengewicht der Rolle 2a für das Kneten, Mischen und Aufschließen des Aufgabematerials ausreicht. Der Anpressdruck der Rolle 2a liegt vorzugsweise im Bereich von 0 bis 500 kN/m².

Gemäß einer besonderen Ausgestaltung der Erfindung ist die oben beschriebene Vorrichtung zum Trocknen und Desagglomerieren so ausgebildet, dass sie zu einem späteren Zeitpunkt unter Beibehaltung einiger Bauteile in eine Mahltrocknungsvorrichtung umgebaut werden kann.

Gemäß einer bevorzugten Ausgestaltung der Erfindung ist daher die Rolle für einen späteren Umbau der Vorrichtung in eine Mahltrocknungsvorrichtung bereits als Mahlrolle ausgebildet. Auch der Teller ist für den späteren Umbau als Mahlteller ausgebildet. Die Fundamente 7, 8 und 9 werden zweckmäßigerweise bereits derart ausgelegt, dass sie bei einem späteren Umbau der Vorrichtung in eine Mahltrocknungsvorrichtung weiter verwendet werden können. Für den Umbau der in Fig. 9a gezeigten Vorrichtung zum Trocknen und Desagglomerieren in eine in Fig. 9b gezeigte Mahltrocknungsvorrichtung ist dann im wesentlichen nur eine durch einen Pfeil 19 angedeutete Andrückvorrichtung erforderlich, mit der die Rolle 2a auf den als Mahlteller ausgebildeten Teller 1 angedrückt werden kann. Der Anpressdruck der Rolle 2a liegt dabei üblicherweise in einem Bereich von 300 bis 1000 kN/m².

Sofern überhaupt Mittel 5 zum Ablösen und Aufbrechen des sich auf dem Teller ausbildenden Materialbettes bei der Vorrichtung zum Trocknen und Desagglomerieren vorgesehen waren, werden diese entfernt bzw. durch wenigstens eine weitere Rolleneinheit mit Anpressvorrichtung ersetzt. Vorzugsweise werden auf dem Teller 1 bis zu vier Mahlrollen vorgesehen.

Ggf. ist weiterhin die Antriebsvorrichtung für den Teller an die Verhältnisse bei einer Mahltrocknungsvorrichtung anzupassen.

Aus Fig. 10 ist die komplett aufgebaute Mahltrocknungsvorrichtung zu ersehen. Hierbei ist der Teil des Gehäuses 10 oberhalb der Rolleneinheiten so modifiziert, dass dort ein dynamischer Sichter 14' vorgesehen werden kann. Da der Materialaustrag nach unten erfolgt, ist weiterhin ein Becherwerk 20 vorgesehen. Beim Umbau der Vorrichtung zum Trocknen und Desagglomerieren gemäß Fig. 8 in die in Fig. 10 gezeigte Mahltrocknungsvorrichtung können daher die Fundamente 7, 8 und 9 der Mahlteller 1 und die Rolleneinheit 2 übernommen werden.

Die oben beschriebene Vorrichtung zum Trocknen und Desagglomerieren zeichnet sich durch eine sehr effiziente Arbeitsweise aus. Des weiteren besteht die Möglichkeit eines relativ kostengünstigen Umbaus in eine Mahltrocknungsvorrichtung.

## Patentansprüche

1. Verfahren zum Trocknen und Desagglomerieren von feuchtem Aufgabematerial, **dadurch gekennzeichnet, dass** ein Aufgabematerial mit einer Feuchtigkeit von 15 bis 50% verarbeitet wird, das zu wenigstens 70% eine Korngröße von weniger als 200 µm aufweist und unter Einwirkung wenigstens einer auf einem angetriebenen Teller (1) abrollenden Rolle (2) geknetet, gemischt und aufgeschlossen und mittels zugeführtem Heißgas getrocknet wird und wobei das sich auf dem Teller ausbildende Materialbett abgelöst und aufgebrochen wird.

2. Verfahren nach Anspruch 1, **dadurch gekennzeichnet, dass** ein Teil des fertig getrockneten Aufgabematerials auf den Mahlteller zurückgeführt wird.

3. Verfahren zum Betreiben und Umbauen einer Vorrichtung zum Trocknen und Desagglomerieren mit
a. einem angetriebenen Teller (1),
b. wenigstens einer Rolleneinheit (2) mit einer auf dem Teller abrollenden Rolle (2a) zum Kneten, Mischen und Aufschließen eines Aufgabematerials,
c. Mitteln (3) zum Zuführen von Heißgas (4) zum Trockenen des Aufgabematerials und
d. Mittel (5) zum Ablösen und Aufbrechen des sich auf dem Teller ausbildenden Materialbettes,
wobei die Vorrichtung zunächst nach Anspruch 1 oder 2 betriebenen wird und dann in eine Mahltrocknungsvorrichtung umgebaut wird, wobei die Rolle (2a) (2) mit einer Andrückvorrichtung versehen wird und die Mittel (5) zum Ablösen und Aufbrechen des sich auf dem Teller ausbildenden Materialbettes entfernt werden.

4. Verfahren nach Anspruch 3, **dadurch gekennzeichnet, dass** weitere Rolleneinheiten (2) mit Andrückvorrichtungen installiert werden.

## Claims

1. A method of drying and deagglomerating moist feed material, **characterised in that** a feed material with a moisture content of 15% to 50% is processed, wherein at least 70% of the feed material has a particle size of less than 200 µm, and is kneaded, mixed and broken up by the action of at least one roller (2) rolling on a driven plate (1) and is dried by means of supplied hot gas and wherein the material bed forming on the plate is detached and broken up.

2. A method according to claim 1, **characterised in that** some of the feed material which has already been dried is fed back to the grinding plate.

3. A method of operating and converting a drying and deagglomerating device having
a. a driven plate (1),
b. at least one roller unit (2) with a roller (2a) rolling on the plate for the purpose of kneading, mixing and breaking up a feed material;
c. means (3) for supplying hot gas (4) for drying the feed material and
d. means (5) for detaching and breaking up the material bed forming on the plate wherein the drying and deagglomerating device is operated in accordance with one or more of claims 1 to 2 and than is converted into a mill drying device, wherein the roller (2a) is provided with a pressing device and the means (5) for detaching and breaking up the material bed forming on the plate are removed.

4. A method according to claim 3, **characterised in that** further roller units (2) with pressing devices are installed.

## Revendications

1. Procédé pour le séchage et la désagglomération d'une matière d'alimentation humide, **caractérisé en ce que** l'on traite une matière d'alimentation, dont l'humidité est située entre 15 à 50 %, au moins 70% de la matière d'alimentation présentant une granulométrie inférieure à 200 µm, sachant que ladite matière d'alimentation est malaxée, mélangée et désagglomérée sous l'action d'au moins un rouleau (2), qui tourne sur un plateau (1), et est séchée au moyen d'un gaz chaud, et le lit de matière, qui se forme sur le plateau, étant fractionné et brisé.

2. Procédé selon la revendication 1, **caractérisé en ce qu'**une partie de la matière est reconduite sur le plateau de broyage, après avoir été séchée.

3. Procédé destiné à la mise en oeuvre et à la transformation d'un dispositif de séchage et de désagglomération, qui comprend :
a, un plateau (1) entraîné,
b. au moins une unité à rouleau (2), qui est dotée d'un rouleau (2a), qui, tournant sur le plateau, est destiné à malaxer, mélanger et désagglomérer une matière d'alimentation,
c) des moyens d'alimentation en gaz chaud (4) pour le séchage de la matière d'alimentation, et
d) des moyens (5) pour fractionner et briser le lit de matière se formant sur le plateau,
sachant que le dispositif est d'abord mis en oeuvre selon revendication 1 ou 2, et ensuite transformé en un dispositif de broyage et séchage, le rouleau (2a) étant équipé d'un dispositif de pression, et les moyens (5) pour détacher et briser le lit de matière, qui se forme sur le plateau, étant enlevés.

4. Procédé selon la revendication 3, **caractérisé en ce que** sont installées d'autres unités à rouleaux (2), avec des dispositifs de pression.
